# EUROPÄISCHE PATENTSCHRIFT

(11) **EP 0 943 577 B1**
(45) Veröffentlichungstag und Bekanntmachung des Hinweises auf die Patenterteilung: **18.06.2003**
(21) Anmeldenummer: 99104614.5
(22) Anmeldetag: 09.03.1999
(51) Int. Cl.: B66B 9/193

(54) **Verbindungslasche für die Leiterelemente eines Bauaufzuges oder dgl.**
Guiding units junction links for building hoist or similar
Pièce de raccord entre éléments d'échelle pour ascenseur de construction ou similaire

(30) Priorität: 16.03.1998 DE 29804704 U
(43) Veröffentlichungstag der Anmeldung: 22.09.1999
(73) Patentinhaber: GEDA-Dechentreiter GmbH & Co. KG., D-86663 Asbach-Bäumenheim (DE)
(72) Erfinder: Schlund, Thomas, 86720 Nördlingen (DE)
(74) Vertreter: Zeitler & Kollegen

(56) Entgegenhaltungen:
- WO-A-92/19518
- DE-A- 3 035 801
- DE-A- 19 614 042

## Beschreibung

Die Erfindung betrifft eine Verbindungslasche umfassend zusammensteckbare Leiterelemente eines Bauaufzuges oder dgl. gemäß dem Oberbegriff des Anspruchs 1.

Bei der vor Ort erfolgenden Montage eines Bauaufzuges oder dgl. ist es übliche Praxis, die Leiter des Bauaufzuges derart auszubilden, daß die antransportierten, einzelnen Leiterelemente nacheinander zusammengesteckt, d.h. übereinander aufgestockt werden. Um dies zu ermöglichen, weist jedes Leiterelement, das aus zwei in parallelem Abstand verlaufenden, durch mehrere Querstreben verbundenen Profilelementen besteht, zwei Verbindungslaschen auf. Diese sind langgestreckt rechteckförmig ausgebildet und werden mit ihrer einen Hälfte, dem Halterungsende, in das jeweilige Ende des Profilelementes eingesteckt und dort in üblicher Weise, beispielsweise mittels Schrauben, befestigt. Die jeweils andere Hälfte der Verbindungslasche ragt aus dem betreffenden Endes des Profilelementes heraus und dient als Kupplungsteil, das dann, wenn beisp. das erste Leiterelement der Bauaufzug-Leiter aufgestellt worden ist, beim Aufstecken des folgenden Leiterelementes in das freie Ende des ersten Leiterelementes einsteckbar und dort gleichfalls mittels üblicher Verbindungsmittel, beisp. in Form von Schrauben oder dgl., festlegbar ist.

Diese Art der Verbindung von jeweils zwei aufeinanderfolgenden Leiterelementen hat sich grundsätzlich bewährt und ist heute weithin geübte Praxis. Gleichwohl sind jedoch mit einer derartigen Ausbildung und Vorgehensweise beträchtliche Nachteile verbunden, und zwar insofern, als sich sowohl die Montage als auch die Demontage der Leiterelemente sehr arbeitsaufwendig und relativ zeitraubend gestaltet. Dies ist dadurch bedingt, daß das Einstecken der Verbindungslaschen des einen Leiterelementes in das andere Leiterelement ein relativ genaues Einpassen erfordert. Hinzu kommt außerdem, daß sich insbesondere die Demontage der Leiterelemente mühsam, ja sogar schwierig und zeitraubend gestaltet, da es nach dem Lösen der Schrauben oder anderer Verbindungsmittel oftmals nur unter großem Kraftaufwand sowie nur mit hohem Zeitbedarf möglich ist, die in das eine Leiterelement eingesteckten Enden der Verbindungslaschen des anderen Leiterelementes herauszuziehen und dadurch die beiden Leiterelemente voneinander zu lösen. Diese an sich bekannten, jedoch bisher noch nicht behobenen Schwierigkeiten sind dadurch verursacht, daß die Steckenden der Verbindungslaschen relativ gut in die zugeordneten Enden des betreffenden anderen Leiterelementes passen, so daß sich diese Steckenden der Verbindungslaschen nach geraumer Zeit aufgrund der vor Ort herrschenden rauhen baulichen Bedingungen häufig richtiggehend festgefressen haben. Dann ist aber ein Lösen der Verbindungslaschen des einen Leiterelementes vom anderen Leiterelement nur mit einem unvertretbaren hohen Zeit- und Kraftaufwand möglich.

Der Erfindung liegt daher die Aufgabe zugrunde, zur Beseitigung der geschilderten Nachteile die Verbindungslaschen für die zusammensteckbaren Leiterelemente eines Bauaufzuges oder dgl. derart auszugestalten, daß die hiermit ausgerüsteten Leiterelemente leicht sowie schnell montierbar und insbesondere in gleicher Weise auch wieder demontierbar sind.

Diese Aufgabe wird erfindungsgemäß durch eine Verbindungslasche der o.g. Art mit den in Anspruch 1 gekennzeichneten Merkmalen gelöst. Vorteilhafte Ausgestaltungen der Erfindung sind in den weiteren Ansprüchen beschrieben.

Bei einer Verbindungslasche der o.g. Art ist es erfindungsgemäß vorgesehen, daß die Verbindungslasche an ihrem einsteckbaren Ende wenigstens über einen Teil ihrer Begrenzungskante einen gekrümmten bzw. abgewinkelten Kantenverlauf aufweist. Dies bedeutet, daß man im Sinn der Erfindung diejenige Begrenzungskante des einsteckbaren Laschenendes, die ansonsten beim Verbinden bzw. Lösen jeweils zweier Leiterelemente eine durch Reibung oder dgl. bewirkte Störung verursacht, mit einem abgerundeten Verlauf versieht bzw. derart ausgestaltet, daß die betreffende Begrenzungskante bzw. ein Teil hiervon eine zur Laschenlängsachse winklige Begrenzungskante bildet.

Dies hat den Vorteil, daß das jeweilige Steckende insofern von der üblichen rechteckigen Form abweicht, als es ein leichtes, gleichförmiges, hinderungsfreies Einführen in das betreffende freie Ende des anzukuppelnden anderen Leiterelementes ermöglicht und somit auch ein gleichermaßen reibungs- sowie störungsfreies Herausziehen, d.h. Demontieren erlaubt.

Es liegt im Rahmen der Erfindung, daß sich der gekrümmte bzw. abgewinkelte Kantenverlauf über wenigstens einen Teil einer der beiden längsseitigen Begrenzungskanten und/oder der stirnseitigen Begrenzungskante des einsteckbaren Laschenendes erstreckt. Wie dargelegt, kann die betreffende Begrenzungskante einen abgerundeten Verlauf aufweisen und/oder winklig bzw. schräg verlaufen.

Gemäß einer bevorzugten Ausführungsform der Erfindung ist der Kantenverlauf des einsteckbaren Laschenendes aus einer Kombination der vorerwähnten Abrundung und des winkligen Kantenverlaufs gebildet, und zwar derart, daß das einsteckbare Laschenende an seiner einen längsseitigen Begrenzungskante den üblichen geraden Verlauf, parallel zur Laschenlängsachse, aufweist, während die andere längsseitige Begrenzungskante zusammen mit der stirnseitigen Begrenzungskante des einsteckbaren Laschenendes derart im Sinn der Erfindung ausgebildet ist, daß grundsätzlich eine zur Laschenlängsachse winklig, vorzugsweise im Winkel von 30 - 60° zur Laschenlängsachse verlaufende Begrenzungskante vorgesehen ist, die am Übergang zwischen dem Steckende und dem Halterungsende der Verbindungslasche in eine Rundung übergeht.

Aufgrund dieser Ausbildung, die mit derjenigen eines Schwertes oder Kieles eines Segelbootes verglichen werden kann, ergibt sich der entscheidende Vorteil, daß sich das Einstecken der Verbindungslaschen des einen Leiterelementes in das andere Leiterelement störungsfrei, gleichförmig und fast reibungslos gestaltet, so daß der mit dem Kuppeln zweier Leiterelemente verbundene Zeit- und Arbeitsaufwand beträchtlich minimiert ist. Entsprechendes gilt in noch größerem Ausmaß für die Demontage jeweils zweier Leiterelemente, da es zum Lösen der Verbindungslaschen des einen Leiterelementes vom zugeordneten anderen Leiterelement lediglich erforderlich ist, das die Verbindungslaschen aufweisende Leiterelement um die Längsachse zu kippen und sodann vom anderen Leiterelement abzuziehen. Diese Vorgehensweise wird dadurch ermöglicht und entscheidend erleichtert, daß die eine längsseitige Begrenzungskante der Verbindungslasche zusammen mit der stimseitigen Begrenzungskante vorzugsweise aus einer Kombination von Abrundung und Abschrägung besteht, so daß ein Festfressen der Verbindungslasche im zugeordneten Ende des anderen Leiterelementes praktisch nicht mehr möglich ist.

Dies wird noch dadurch unterstützt, daß die Verbindungslasche vorzugsweise aus einem anderen Material als die Leiterelemente besteht. So sind die Verbindungslaschen beispielsweise aus Stahl gefertigt, während die Leiterelemente aus Gewichtserspamisgründen üblicherweise aus Aluminium bestehen. Dieser Materialunterschied hat einen unterschiedlichen Reibungsfaktor zur Folge, so daß auch hierdurch die Gefahr des Festfressens weiter minimiert ist.

Zweckmäßigerweise weist die Verbindungslasche am Übergang zwischen ihrem einsteckbaren Ende und ihrem Halterungsende einen eingezogenen Kantenteil auf. Dieser ist vorzugsweise teilkreisförmig ausgebildet, so daß auch hierdurch insbesondere beim Demontieren der Leiterelemente das Abkippen des einen Leiterelementes gegenüber dem anderen Leiterelement - und damit insgesamt der Demontagevorgang - weiter erleichtert wird.

Es ist somit durch die Erfindung der Montage- sowie Demontagevorgang der Leiterelemente eines Bauaufzuges oder dgl. beträchtlich erleichtert und beschleunigt, was einen nicht zu unterschätzenden Kostenvorteil mit sich bringt.

Die Erfindung wird im folgenden anhand der Zeichnung näher erläutert. Diese zeigt in:
- Fig. 1: in Seitenansicht teilweise geschnitten zwei ineinander gesteckte und mittels der Verbindungslasche gemäß der Erfindung verbundene Leiterelemente eines Bauaufzuges oder dgl.;
- Fig. 2: die beiden Leiterelemente in einem ersten Schritt der Demontage sowie
- Fig. 3: in einem weiteren Schritt der Demontage.

Wie aus der Zeichnung ersichtlich, wird die Leiter eines Bauaufzuges oder dgl., entlang welcher ein Lastaufnahmemittel, wie beisp. ein Förderkorb, eine Transportbühne usw., auf- und abbewegt wird, aus einzelnen Leiterelementen 1, 2 zusammengesteckt. Diese bestehen beisp. aus Aluminium und sind durch Profilelemente gebildet, die in parallelem Abstand voneinander verlaufen und durch nicht näher dargestellte Querstreben verbunden sind. Die Leiterelemente 1, 2 sind grundsätzlich identisch ausgebildet.

Um die Leiterelemente 1, 2 zusammenzustecken und miteinander verbinden zu können, weisen diese an ihrem einen Ende - beim dargestellten Ausführungsbeispiel am unteren Ende - jeweils eine Verbindungslasche 3 auf. Diese ist in das andere Ende des Profilendes eines anzukuppelnden weiteren Leiterelementes 1 einsteckbar und dort durch übliche Verbindungsmittel, beisp. Schrauben oder quer verlaufende Verriegelungsstangen 4, die in miteinander fluchtende Durchgangslöcher 5 der Verbindungslaschen 3 und der Leiterelemente 1 bzw. 2 eingreifen, festlegbar.

Jede Verbindungslasche 3 ist in der aus der Zeichnung ersichtlichen Weise ausgebildet und weist ein einsteckbares Ende 6 sowie ein Halterungsende 7 auf. Das etwa die Hälfte der Längserstreckung der Verbindungslasche 3 einnehmende Halterungsende 7 ist am einen Ende jedes Leiterelementes 2 bzw. 1 - im dargestellten Ausführungsbeispiel an jedem unteren Ende des Leiterelementes 2 - befestigt. Zu diesem Zweck ist es in das untere Ende des Leiterelementes 2 eingesteckt und dort mittels üblicher Befestigungsmittel, beisp. Schrauben, Nieten usw., festgelegt. Wie ersichtlich, weist zu diesem Zweck sowohl das Halterungsende 7 der Verbindungslasche 3 als auch jedes betreffende untere Ende des Leiterelementes 2 bzw. 1 Durchgangslöcher 8 auf, die im Abstand voneinander in der Längsachse 12 der Leiterelemente 1, 2 bzw. der Verbindungslasche 3 angeordnet sind und dann, wenn sie miteinander zur Fluchtung gebracht worden sind, von den Verbindungsmitteln durchsetzt werden. Auf diese Weise ist das Halterungsende 7 jeder Verbindungslasche 3 fest und unverrückbar im betreffenden unteren Ende der Leiterelemente 2, 1 festgelegt.

Das demgegenüber aus jedem unteren Ende der Leiterelemente 2, 1 herausragende freie Ende 6 jeder Verbindungslasche 3 dient zum Einstecken in das betreffende obere Ende des anzukuppelnden weiteren Leiterelementes 1. Um diesen Vorgang des Einsteckens ( Montage ) sowie des Herausziehens ( Demontage ) entscheidend zu erleichtern, weist es nicht die grundsätzlich rechteckige Ausbildung des Halterungsendes 7 der Verbindungslasche 3 auf, sondern besitzt stattdessen einen von der jeweiligen Geraden nach innen abweichenden Verlauf, der sich über wenigstens einen Teil der Begrenzungskante des einsteckbaren Laschenendes 6 erstreckt. Im speziellen ist die Ausbildung derart getroffen, daß das einsteckbare Laschenende 6 zwar eine - übliche - längsseitige Begrenzungskante 9 besitzt, jedoch an seinen restlichen Begrenzungskanten 10, 11 derart ausgestaltet ist, daß die stirnseitige Begrenzungskante 10, die ansonsten beim Stand der Technik quer zur Laschenlängsachse 12 verläuft, einen winkligen Verlauf besitzt, während diejenige Begrenzungskante 11, die der zur Laschenlängsachse 12 parallelen längsseitigen Begrenzungskante 9 gegenüberliegt, einen abgerundeten Verlauf aufweist und demgemäß gleichförmig in die winklige Begrenzungskante 10 übergeht. Der Winkel α, den die schräg verlaufende Begrenzungskante 10 zur Laschenlängsachse 12 bildet, kann im Bereich zwischen 30 - 60° liegen und beträgt beim dargestellten Ausführungsbeispiel etwa 45°.

Auf diese Weise besitzt das einsteckbare Ende 6 jeder Verbindungslasche 3 etwa die Form des Schwertes oder Kieles eines Segelbootes, so daß, wie aus der Zeichnung ersichtlich, das einsteckbare Laschenende 6 einen zur Laschenlängsachse 12 asymmetrischen Kantenverlauf 9, 10, 11 hat.

Selbstverständlich wäre es bei Wunsch auch möglich, dem einsteckbaren Ende 6 jeder Verbindungslasche 3 einen zur Laschenlängsachse 12 symmetrischen Kantenverlauf zu verleihen, sofern nur gewährleistet bleibt, daß insgesamt das einsteckbare Laschenende 3 wenigstens über einen Teil seiner Begrenzungskanten 9, 10, 11 einen von der jeweiligen Geraden (Längsachse 12 bzw. Querachse hierzu) nach innen abweichenden Verlauf besitzt.

An ihrer einen Längsseite besitzt die Verbindungslasche 3 am Übergang zwischen ihrem einsteckbaren Ende 6 und ihrem Halterungsende 7 einen eingezogenen Kantenteil 13. Dieser ist teilkreisförmig ausgebildet und trägt in der aus der Zeichnung ersichtlichen Weise zum erleichterten Einstecken bzw. Herausziehen der Verbindungslasche 3 in das Ende des jeweils anzukuppelnden Leiterelementes 1 bzw. 2 bei.

Fig. 1 zeigt den Zustand der an jedem unteren Ende des Leiterelementes 2 festgelegten Verbindungslasche 3, bei dem sie mit ihrem Steckende 6 in das jeweilige obere Ende des unteren Leiterelementes 1 eingesteckt und dort mittels der Verbindungsmittel 4, die in die miteinander fluchtenden Durchgangslöcher 5 von Verbindungslasche 3 und Leiterelement 1 eingreifen, festgelegt ist.

Wenn dann die beiden Leiterelemente 1, 2 demontiert, d.h. voneinander gelöst werden sollen, wird nach dem Lösen der Verbindungsmittel 4 das obere Leiterelement 2 durch einfaches Abkippen vom unteren Leiterelement 1 gelöst. Dieser Vorgang ist deswegen leicht und reibungslos möglich, weil die abgerundete Begrenzunskante 11 des Laschensteckendes 6 diesem Abkipp- bzw. Herausziehvorgang keinerlei Hindernis entgegensetzt, wie deutlich aus Fig. 2 ersichtlich.

Auch beim weiteren Abkippen bzw. Lösen des oberen Leiterelementes 2 vom unteren Leiterelement 1 treten keinerlei hinderliche Kräfte auf, da, wie aus Fig. 3 ersichtlich, die sich an die abgerundete Begrenzungskante 11 anschließende winklig verlaufende Begrenzungskante 10 des Steckendes 6 einen dem Abkippvorgang entsprechenden Verlauf aufweist. Dieses Herausverschwenken des oberen Leiterelementes 2 vom unteren Leiterelement 1 wird durch den eingezogenen Kantenteil 13 auf natürliche Weise begünstigt, da der gekrümmte Verlauf dieses Kantenteils 13 vorübergehend wie ein Schwenklager bzw. wie ein Scharnier wirkt.

Genauso reibungslos und einfach gestaltet sich auch der Montagevorgang, so daß insgesamt ein erheblicher Zeit- und Arbeitsaufwand eingespart wird.

Hinsichtlich vorstehend nicht im einzelnen näher erläuterter Merkmale der Erfindung wird im übrigen ausdrücklich auf die Zeichnung sowie die Ansprüche verwiesen.

## Patentansprüche

1. Verbindungslasche umfassend zusammensteckbare Leiterelemente (1, 2) eines Bauaufzuges oder dgl., wobei die Leiterelemente (1, 2) jeweils wenigstens zwei im Abstand voneinander verlaufende, durch wenigstens eine Querstrebe verbundene Profilelemente aufweisen, an deren einem Ende jeweils eine Verbindungslasche (3) vorgesehen ist, die in das andere Ende eines anzukuppelnden weiteren Leiterelementes (1) einsteckbar und dort durch Verbindungsmittel (4), die in miteinander fluchtende Durchgangslöcher (5) der Verbindungslaschen (3) und der Leiterelemente (1, 2) eingreifen, festlegbar ist,
**dadurch gekennzeichnet,**
**daß** die Verbindungslasche (3) an ihrem einsteckbaren Ende (6) wenigstens über einen Teil ihrer Begrenzungskante (9, 10, 11) einen gekrümmten bzw. abgewinkelten Kantenverlauf aufweist.

2. Verbindungslasche nach Anspruch 1, **dadurch gekennzeichnet, daß** sich der gekrümmte bzw. abgewinkelte Kantenverlauf über wenigstens einen Teil einer der beiden längsseitigen Begrenzungskanten (11) und/oder der stirnseitigen Begrenzungskante (10) des einsteckbaren Laschenendes (6) erstreckt.

3. Verbindungslasche nach Anspruch 1 oder 2, **dadurch gekennzeichnet, daß** sie eine abgerundete Begrenzungskante (11) aufweist.

4. Verbindungslasche nach einem der vorhergehenden Ansprüche, **dadurch gekennzeichnet, daß** sie eine zur Laschenlängsachse (12) winklige Begrenzungskante (10) bildet.

5. Verbindungslasche nach Anspruch 4, **dadurch gekennzeichnet, daß** die winklige Begrenzungskante (10) im Winkel von 30 - 60° zur Laschenlängsachse (12) verläuft.

6. Verbindungslasche nach einem der vorhergehenden Ansprüche, **dadurch gekennzeichnet, daß** das einsteckbare Laschenende (6) einen zu seiner Längsachse (12) asymmetrischen Kantenverlauf aufweist.

7. Verbindungslasche nach einem der vorhergehenden Ansprüche, **dadurch gekennzeichnet, daß** sie am Übergang zwischen ihrem einsteckbaren Ende (6) und ihrem Halterungsende (7) einen, insbesondere teilkreisförmig, eingezogenen Kantenteil (13) aufweist.

8. Verbindungslasche nach einem der vorhergehenden Ansprüche, **dadurch gekennzeichnet, daß** sie aus einem anderen Material als die Leiterelemente (1, 2) besteht.

## Claims

1. Connecting blade comprising interinsertable ladder elements (1, 2) of a builder's hoist or the like, the ladder elements (1, 2) each having at least two profile members which extend at a distance from one another, which are connected by at least one transverse strut and at one end of each of which is provided a connecting blade (3), which connecting blade (3) can be inserted in the other end of a further ladder element (1) to be connected on and which can be fixed in place there by connecting means (4) which engage in through-holes (5) in the connecting blades (3) and ladder elements (1, 2) which line up with one another, **characterised in that** the connecting blade (3) has, at its insertable end (6), over at least a part of its boundary edge (9, 10, 11) a curved or angled edge configuration.

2. Connecting blade according to claim 1, **characterised in that** the curved or angled edge configuration extends for at least part of one of the two boundary edges (11) at the longitudinal sides, and/or of the end boundary edge (10), of the insertable end (6) of the blade.

3. Connecting blade according to claim 1 or 2, **characterised in that** it has a rounded boundary edge (11).

4. Connecting blade according to one of the foregoing claims **characterised in that** it forms a boundary edge (10) that is at an angle to the longitudinal axis (12) of the blade.

5. Connecting blade according to claim 4, **characterised in that** the boundary edge (10) which is at an angle extends at an angle of from 30 to 60° to the longitudinal axis (12) of the blade.

6. Connecting blade according to one of the foregoing claims, **characterised in that** the insertable end (6) of the blade has an edge configuration which is asymmetrical about its longitudinal axis (12).

7. Connecting blade according to one of the foregoing claims, **characterised in that** it has, at the transition between its insertable end (6) and its mounting end (7), a section (13) of edge that is recessed, particularly in an arcuate shape.

8. Connecting blade according to one of the foregoing claims, **characterised in that** it is composed of a different material from the ladder elements (1, 2).

## Revendications

1. Éléments d'échelle (1, 2) emboîtables d'un ascenseur de chantier ou similaire, comprenant une patte de raccord, les éléments d'échelle (1, 2) présentant chacun au moins deux éléments profilés s'étendant à distance l'un de l'autre et reliés par au moins une traverse, sur l'une des extrémités desquels est prévue une patte de raccord (3) respective qui peut être enfichée dans l'autre extrémité d'un autre élément d'échelle (1) à accoupler et qui peut y être immobilisée par des moyens de liaison (4) qui s'engagent dans des trous de passage (5), alignés les uns avec les autres, des pattes de raccord (3) et des éléments d'échelle (1, 2),
**caractérisés en ce que** la patte de raccord (3) présente à son extrémité (6) enfichable un tracé d'arête recourbé ou coudé sur au moins une partie de son arête de limitation (9, 10, 11).

2. Patte de raccord selon la revendication 1, **caractérisée en ce que** le tracé d'arête recourbé ou coudé s'étend sur au moins une partie d'une des deux arêtes de limitation (11) du grand côté et/ou de l'arête de limitation (10) côté frontal de l'extrémité de patte (6) enfichable.

3. Patte de raccord selon l'une ou l'autre des revendications 1 et 2, **caractérisée en ce qu'**elle présente une arête de limitation (11) arrondie.

4. Patte de raccord selon l'une des revendications précédentes, **caractérisée en ce qu'**elle forme une arête de limitation (10) angulaire par rapport à l'axe longitudinal (12) de la patte.

5. Patte de raccord selon la revendication 4, **caractérisée en ce que** l'arête de limitation (10) angulaire s'étend sous un angle de 30 à 60° par rapport à l'axe longitudinal (12) de la patte.

6. Patte de raccord selon l'une des revendications précédentes, **caractérisée en ce que** l'extrémité de patte (6) enfichable présente un tracé d'arête asymétrique par rapport à son axe longitudinal (12).

7. Patte de raccord selon l'une des revendications précédentes, **caractérisée en ce qu'**à la transition entre son extrémité (6) enfichable et à son extrémité de support (7), elle présente une partie d'arête en retrait, en particulier en forme de segment de cercle.

8. Patte de raccord selon l'une des revendications précédentes, **caractérisée en ce qu'**elle est en un matériau autre que celui des éléments d'échelle (1, 2).
